# EUROPÄISCHE PATENTANMELDUNG

(11) **EP 2 425 743 A1**
(43) Veröffentlichungstag der Anmeldung: **07.03.2012**
(21) Anmeldenummer: 11179121.6
(22) Anmeldetag: 29.08.2011
(51) Int. Cl.: A47B 57/58, A47B 65/00, A47F 5/00

(54) **Ausgabegerät**

(30) Priorität: 07.09.2010 DE 102010044609
(71) Anmelder: WANZL METALLWARENFABRIK GMBH, 89336 Leipheim (DE)
(72) Erfinder: Schlegelmilch, Britta, 89340 Leipheim (DE); Buchmann, Gerhard, 89362 Offingen (DE); Knupfer, Robert, 89171 Illerkirchberg (DE)

(57) **Zusammenfassung**

Die Erfindung zeichnet sich dadurch aus, dass eine Vorrichtung vorgesehen ist, so dass unterschiedlich große Arten solcher Broschüren in dem Ausgabegerät angeordnet werden können.

## Beschreibung

Die Erfindung betrifft ein Ausgabegerät für Informations- und/oder Werbebroschüren.

Ein Ausgabegerät ist beispielsweise in der DE 20 2007 008 651 U1 beschrieben. Dieses ist in Form eines nach oben offenen Kastens gebildet. Die obere Öffnung ist mit einem aufklappbaren Deckel versehen. Ferner weist das Ausgabegerät eine Befestigungslasche zum Anordnen an z.B. Automobilen auf.

Die DE 201 03 307 U1 offenbart ebenfalls ein Ausgabegerät, das aus einer ebenen Rückwand und einem Aufnahmeteil gebildet ist. Das Aufnahmeteil lässt sich wechselbar an der Rückwand anordnen. Ein solches Ausgabegerät ist zum Anordnen an eine Wand oder Tür gedacht und weist hierfür eine Klebevorrichtung auf.

Auch die DE 85 25 682.2 U1 beschreibt ein Ausgabegerät. Dieses ist offen ausgeführt und aus mehreren hintereinander angeordneten ansteigend gestaffelten Fächern gebildet, die durch Boden- und Querwände begrenzt sind. Die Fächer sind durch einen an den Seiten offenen, lösbar in ein Drahtgestell eingehängten Einsatz gebildet.

Darüber hinaus ist aus der EP 1 720 147 A2 ein Ausgabegerät bekannt, das mittels einer Gleitschiene wechselbar an einem Standfuß angeordnet ist.

Solche im Stand der Technik beschriebenen Ausgabegräte haben das Problem, dass lediglich eine Größe an Broschüren ausgelegt werden kann.

Die Aufgabe der vorliegenden Erfindung besteht somit darin, ein Ausgabegerät zu schaffen, bei dem die Möglichkeit besteht auch verschieden große Broschüren auszulegen.

Die Erfindung löst die Aufgabe mit den Merkmalen im Hauptanspruch.

Durch die Verwendung einer solchen Vorrichtung können, je nach Bedarf, Fächer für unterschiedlich große Broschüren ausgegeben werden.

Insbesondere die Welle mit mehreren verschieden positionierten Teilungseinheiten bietet die Möglichkeit, unterschiedliche Fächer zu generieren. Dies stellt eine technisch einfache und somit günstige Lösung dar.

Die Bedienung der Vorrichtung ist auf einfache Art und Weise möglich.

Die Erfindung wird anhand eines Ausführungsbeispiels näher erläutert. Es zeigt
- Fig. 1: ein Ausgabegerät mit Rückwand, Vorderteil, Einsatzteil und Vorrichtung in 3-D-Ansicht;
- Fig. 2a: das Ausgabegerät in Rückansicht;
- Fig. 2b: das Ausgabegerät in Seitenansicht;
- Fig. 2c: das Ausgabegerät in Draufsicht;
- Fig. 3a: das Ausgabegerät mit Vorrichtung in Vorderansicht;
- Fig. 3b: das Ausgabegerät mit Vorrichtung in Seitenansicht;
- Fig. 3c: das Ausgabegerät mit Vorrichtung in Draufsicht;
- Fig. 4a: das Einsatzteil in 3-D-Ansicht;
- Fig. 4b: das Einsatzteil in Vorderansicht;
- Fig. 4c: das Einsatzteil in Seitenansicht;
- Fig. 5a: die Vorrichtung in 3-D-Ansicht;
- Fig. 5b: die Vorrichtung in Vorderansicht;
- Fig. 5c: die Vorrichtung in Seitenansicht.

Die Erfindung betrifft ein Ausgabegerät 1 für Informations- und/oder Werbebroschüren. Das Ausgabegerät 1 weist eine Rückwand 6 auf. Es ist ein Vorderteil 7 vorgesehen. Dieses weist einen rechteckigen Querschnitt auf. Zur Ausgabeseite ist das Vorderteil 7 offen ausgeführt. Ferner weist das Vorderteil 7 zwei in einem Winkel von weniger als 90° hin angeordnete Enden auf. Das Ausgabegerät 1 ist mit einem Einsatzteil 8 ausgestattet. In diesem Einsatzteil 8 ist eine Vorrichtung 2 wechselbar angeordnet. Die Vorrichtung 2 ist vorgesehen, damit unterschiedlich große Broschüren in dem Ausgabegerät 1 angeordnet werden können.

Hierfür weist die Vorrichtung 2 eine Welle 3 auf und ist mit Teilungseinheiten 4 ausgestattet. Eine solche Vorrichtung 2 ist in den Figuren 5a bis c dargestellt.

Das Einsatzteil 8 und die Vorrichtung 2 bilden durch Zusammenwirken Fächer 5. Hierfür ist das Einsatzteil 8 mit Schlitzen 9 versehen. In diese werden die Teilungseinheiten 4 je nach Bedarf gedreht.

Figur 1 zeigt ein Ausgabegerät, das sechs Fächer 5 für das Anordnen von Broschüren aufweist.

Im oberen Bereich sind vier Fächer 5 (für Broschüren in DIN A5-Größe, senkrecht angeordnet) und im unteren Bereich zwei Fächer 5 (für Broschüren in DIN A4-Größe, waagrecht angeordnet) vorgesehen.

Im oberen Bereich sind die Teilungseinheiten 4 in den beiden äußeren Schlitzen 9 und dem mittleren Schlitz 9 angeordnet. Die Teilungseinheiten 4 sind unterschiedlich an der Welle 3 angeordnet. Wie in Fig. 5a dargestellt, gibt es die Teilungseinheiten 4.1, 4.2 und 4.3. Um drei Fächer 5 zu bilden, sind in den beiden äußeren Schlitzen 9 die beiden äußeren Teilungseinheiten 4.1 und im mittleren Schlitz 9 die mittlere Teilungseinheit 4.3 angeordnet.

Im unteren Bereich findet lediglich eine Teilungseinheit 4, die mittlere Teilungseinheit 4.3 Verwendung, die in dem mittleren Schlitz 9 lagert.

Um ein Herausfallen der Broschüren zu sichern, ist ferner an dem Einsatzteil 8 ein transparenter z.B. aus Glas gebildeter Schutz auf einer Kunststoffschiene befestigt.

Jedes der beiden Einsatzteile 8 ist zum Ausgabebereich hin schräg und wechselbar an dem Vorderteil 7 angeordnet.

Die Rückwand 6 ist mit Sicherungsmitteln an dem Vorderteil 7 anbringbar. Ferner hat es sich als sinnvoll erwiesen, das Ausgabegerät 1 an zwei nicht näher dargestellte Säulen, die ggf. mit einem Gitter unterhalb des Ausgabegerätes ausgestattet sind, zu befestigen. Somit kann ein solcher Aufbau als Trennwand verwendet werden. Außerdem befindet sich das Ausgabegerät 1 dann auf einer angenehmen Höhe zum Herausnehmen von Broschüren.

Die Figuren 2a bis c zeigen ein Ausgabegerät 1 ohne Vorrichtung 2. An dem Vorderteil 7 sind übereinander zwei Einsatzteile 8 angeordnet. Es sind gegenüberliegende Halterungen 10 für das Anordnen der Vorrichtung 2 vorgesehen.

Sämtliche Schlitze 9 weisen die gleiche Höhe auf. Der Abstand zwischen den fünf Schlitzen 9 ist unterschiedlich. Der Abstand zwischen den Schlitzen 9 ist unterschiedlich groß.

Die Halterungen 10 sind derart angeordnet, dass die Teilungseinheiten 4 in die Schlitze 9 hineinragen und durch Drehung der Welle 3 eine Änderung der Größe der Fächer 5 bewirkt werden kann.

In dem vorliegenden Beispiel weist die Welle 3 einen dreieckigen Querschnitt auf. Es sind aber auch andere Arten von Querschnitten denkbar. Entsprechend sind dann die Halterungen 10 in ihrer Form zu verändern.

In den Figuren 3a bis c ist das Ausgabegerät 1 ferner mit einer Vorrichtung 2 versehen. Die Welle 3 lagert in den Halterungen 10.

Die Figuren 4a bis c zeigen das Einsatzteil 8. Es ist wechselbar an das Vorderteil 7 des Ausgabegerätes 1 anbringbar. Hierfür weist das Einsatzteil 8 vier Ausbuchtungen 11 auf, die in Öffnungen des Vorderteils 7 eingreifen. Die Form und die Anzahl dieser Ausbuchtungen 11 sind frei wählbar und bleiben dem Fachmann überlassen. Es sind fünf Schlitze 9 vorgesehen. Die Anzahl der Schlitze 9 ist variabel. Eine Anzahl von fünf Schlitzen 9 mit den Teilungseinheiten 4.1 bis 4.3, wie sie in den Figuren 5a bis c dargestellt sind, ermöglichen das Bilden von drei unterschiedlichen Fächern 5. In dem vorliegenden Fall können mittels der mit den Teilungseinheiten 4 versehenen Vorrichtung 2 entweder vier Fächer, für senkrecht eingelegte DIN A5-Broschüren, zwei Fächer für waagrecht eingelegte DIN A4-Bröschüren oder drei Fächer für senkrecht eingelegte DIN A4-Broschüren bzw. waagrecht eingelegte DIN A5-Broschüren gebildet werden.

Um zwischen den einzelnen Fachvarianten wechseln zu können, ist lediglich die Welle 3, die in den Halterungen 10, wie sie u.a. in den Figuren 4a bis c dargestellt sind, lagert, zu drehen. In dem vorliegenden Fall, d.h. bei einer Welle 3 mit einem dreieckigen Querschnitt, ist eine Drehung von 120° vorzunehmen, um eine andere Positionierung der Teilungseinheiten 4 durchzuführen. Im unteren Bereich weist das Einsatzteil 8 ein abgewinkeltes Teil auf. Da das Einsatzteil 8 an dem Vorderteil 7 zur Ausgabeöffnung hin geneigt angeordnet ist, bildet dieser untere Bereich einen senkrechten Abschluss, wie in Figur 1 dargestellt.

Um den Zugang zu der Vorrichtung 2 zu gewährleiten, weist das Vorderteil 7, wie in Figur 2a dargestellt, auf der Rückseite eine Öffnung auf.

In den Figuren 5 a bis c ist die Vorrichtung 2 mit den Teilungseinheiten 4 dargestellt. Diese sind aus einem wenige mm starken Blech gebildet. Der Abstand zwischen den Teilungseinheiten 4.1, 4.2 und 4.3 ist in Abhängigkeit der Anordnung der Schlitze 9 ausgeführt. Die Teilungseinheiten 4.1 und 4.2 weisen die gleiche Form und Größe auf. Die Teilungseinheit 4.3 weist die Form und Größe zweier Teilungseinheiten 4.1 und 4.2 auf. Wie aus der Seitenansicht 5c hervorgeht, beträgt somit der Winkel zwischen jeder versetzt auf der Welle 3 angeordneten Teilungseinheiten 4 ca. 60°.

Sofern andere Fächer 5 gebildet werden sollen sind die Schlitze 9, und die Vorrichtung 2 mit den Teilungseinheiten 4 entsprechend anzupassen.

### Bezugszeichenliste

- 1: Ausgabegerät
- 2: Vorrichtung
- 3: Welle
- 4: Teilungseinheit
- 4.1: erste Teilungseinheit
- 4.2: zweite Teilungseinheit
- 4.3: dritte Teilungseinheit
- 5: Fach
- 6: Rückwand
- 7: Vorderteil
- 8: Einsatzteil
- 9: Schlitze
- 10: Halterung
- 11: Ausbuchtung

## Patentansprüche

1. Ausgabegerät für Informations- und/oder Werbebroschüren, **dadurch gekennzeichnet, dass** eine Vorrichtung (2) vorgesehen ist, so dass unterschiedlich große Arten solcher Broschüren in dem Ausgabegerät (1) angeordnet werden können.

2. Ausgabegerät nach Anspruch 1, **dadurch gekennzeichnet, dass** die Vorrichtung (2) eine Welle (3) aufweist.

3. Ausgabegerät nach Anspruch 1, **dadurch gekennzeichnet, dass** die Vorrichtung (2) mit Teilungseinheiten (4) ausgestattet ist.

4. Ausgabegerät nach Anspruch 3, **dadurch gekennzeichnet, dass** die Teilungseinheiten (4) derart an der Welle (3) angeordnet sind, dass drei unterschiedliche Fächer (5) gebildet werden können.

5. Ausgabegerät nach Anspruch 4, **dadurch gekennzeichnet, dass** mittels der mit Teilungseinheiten (4) versehenen Vorrichtung (2) entweder vier Fächer, für senkrecht eingelegte DIN A5-Broschüren, zwei Fächer für waagrecht eingelegte DIN A4-Broschüren oder drei Fächer für senkrecht eingelegte DIN A4-Broschüren oder waagrecht eingelegte DIN A5-Broschüren gebildet werden können.

6. Ausgabegerät nach den Ansprüchen 1 und 4, **dadurch gekennzeichnet, dass** die einzelnen Positionen der Teilungseinheiten (4) durch eine Drehung der Welle (3) von 120° erzielt werden.

7. Ausgabegerät nach einem der vorhergehenden Ansprüchen, **dadurch gekennzeichnet, dass** das Ausgabegerät (1) eine Rückwand (6) aufweist.

8. Ausgabegerät nach einem der vorhergehenden Ansprüchen, **dadurch gekennzeichnet, dass** das Ausgabegerät (1) ein Vorderteil (7) aufweist.

9. Ausgabegerät nach einem der vorhergehenden Ansprüchen, **dadurch gekennzeichnet, dass** das Ausgabegerät (1) ein Einsatzteil (8) aufweist.

10. Ausgabegerät nach den Ansprüchen 1 und 9, **dadurch gekennzeichnet, dass** das Einsatzteil (8) und die Vorrichtung (2) durch Zusammenwirken die Fächer (5) bilden.

11. Ausgabegerät nach Anspruch 9, **dadurch gekennzeichnet, dass** das Einsatzteil (8) mit Schlitzen (9) zum Einbringen der Teilungseinheiten (4) versehen ist.
